# EUROPÄISCHE PATENTSCHRIFT

(11) **EP 0 435 118 B1**
(45) Veröffentlichungstag und Bekanntmachung des Hinweises auf die Patenterteilung: **08.09.1993**
(21) Anmeldenummer: 90124302.2
(22) Anmeldetag: 15.12.1990
(51) Int. Cl.: E06B 9/165

(54) **Rolladenprofil**
Roller shutter profile
Profilé de volet roulant

(30) Priorität: 27.12.1989 DE 3943021
(43) Veröffentlichungstag der Anmeldung: 03.07.1991
(73) Patentinhaber: KARL ACHENBACH GmbH, 66117 Saarbrücken (DE)
(72) Erfinder: Achenbach, Karl, D-66117 Saarbrücken (DE)
(74) Vertreter: Vièl, Georg, Dipl.-Ing.

(56) Entgegenhaltungen:
- FR-A- 1 159 932
- FR-A- 2 522 357

## Beschreibung

Die Erfindung betrifft ein Rolladenprofil, bei dem ein oberer Haken, der im Hakenstiel Licht- bzw. Lüftungsschlitze aufweist, in eine Außen- und eine Innenschulter übergeht, und bei dem eine Kammer, die aus einer Tropfnase und einem Kammerhaken gebildet wird, vorgesehen ist.

Die Ansprüche an Rolläden sind vielfältig. Im geschlossenen Zustand sollen die aus waagerechten, miteinander verbundenen Rolladenprofilen bestehenden Rolläden u. a. lichtdicht sein, vor Kälte und Lärm schützen sowie Wärme bewahren.

Andererseits soll bei herabgelassenem, jedoch nicht völlig geschlossenem Rolladen ein Lichteinfall und eine Luftzirkulation durch die Licht- bzw. Lüftungsschlitze hindurch möglich sein.

Bei bekannten Rolladenprofilen geht der obere Rolladenhaken in eine glatt durchgehende, stufenförmig ausgebildete Außen- und Innenschulter über, auf denen im geschlossenen Zustand die Tropfnase bzw. die Unterseite des Kammerhakens des jeweils darüber angeordneten Rolladenprofils aufsitzen. Die Außen- und Innenschulter sind glattflächig ausgebildet. Außerdem sind die Tropfnase und die Unterseite des Kammerhakens fast auf dem gleichen Niveau. Dadurch ist in aller Regel gewährleistet, daß die Licht- bzw. Lüftungsschlitze bei herabgelassenem Rolladen durch die Tropfnase verdeckt sind und ein Lichteinfall durch die Schlitze hindurch verhindert wird. Aber bei Unebenheiten in waagerechter Richtung des Rolladenprofils hat sich herausgestellt, daß Tropfnase und Außenschulter sowie die Unterseite des Kammerhakens und der Innenschulter im geschlossenen Zustand nicht mehr dicht abschließen und die Möglichkeit des Lichteinfalls bzw. des Luftdurchlasses durch die Schlitze besteht.

Die Druckschrift FR-A- 25 22 357 hat einen Rolladenstab zum Gegenstand, bei dem auf der Innenschulter zwar ein Absatz vorhanden ist, wobei aber lediglich eine punktförmige Berührung vorhanden ist, wodurch eine Lichtdichtheit, zumal an der Innenschulter, nicht erreicht werden kann.

Auch das aus der Druckschrift DE-U- 1 797 455 bekannte Rolladenprofil bietet im geschlossenen Zustand eines Rolladens keinen Schutz gegen unerwünschten Lichteinfall.

Der Erfindung liegt die Aufgabe zugrunde, ein Rolladenprofil zu schaffen, mit dem ein Rolladen zu verwirklichen ist, bei dem im geschlossenen Zustand kein Licht nach innen dringt.

Diese Aufgabe wird erfindungsgemäß dadurch gelöst, daß die Außenschulter höckerförmig ausgebildet und die Tropfnase in ihrem unteren Bereich entsprechend der höckerförmig ausgebildeten Außenschulter konkav einen labyrinthartigen Spalt bildend gestaltet und auf die äußere Form der zugeordneten Außenschulter abgestimmt ist, und daß der untere Teil der Außenschulter weitaus niedriger als die Innenschulter ist sowie die Spitze der Tropfnase wesentlich niedriger als die Unterseite des Kammerhakens angeordnet ist.

Die mit der Erfindung erzielten Vorteile bestehen insbesondere darin, daß ein Rolladenprofil zur Verfügung steht, daß zum einen bei herabgelassenem Rolladen jeglichen Lichteinfall verhindert und zum anderen eine hohe Wärmedämmung gewährleistet ist.

Ein Ausführungsbeispiel der Erfindung ist in der Zeichnung dargestellt und wird nachfolgend näher beschrieben.

Es zeigt
- Fig. 1: einen Schnitt durch ein erfindungsgemäßes Rolladenprofil,
- Fig. 2: einen Schnitt durch die Verbindungsstelle von zwei miteinander verbundenen Rolladenprofilen und
- Fig. 3: einen Schnitt durch zwei miteinander verbundene Rolladenprofile im geschlossenen Zustand.

Das in Schnittdarstellung in Fig. 1 gezeigte Rolladenprofil 1 gemäß der Erfindung hat am oberen Ende einen Haken 2, in dessen Stiel 11 Licht- bzw. Lüftungsschlitze 10 eingebracht sind, und der in eine erfindungsgmäß höckerförmig ausgebildete Außenschulter 3 und eine glatt durchgehende Innenschulter 4 übergeht.

Das untere Ende des Rolladenprofils 1 weist eine Kammer 12 mit länglichem Querschnitt auf, die von der Tropfnase 5 und dem Kammerhaken 8 umschlossen ist und nach unten hin zwischen der Innenwand 13 der Tropfnase 5 und der Spitze 14 des Kammerhakens 8 eine schlitzartige Öffnung 15 hat.

Die Tropfnase 5 ist in ihrem unteren Bereich entsprechend der höckerförmig ausgebildeten Außenschulter 3 konkav gestaltet und auf die äußere Form der zugeordneten Außenschulter 3 abgestimmt.

Fig. 2 zeigt einen Schnitt durch die Verbindungsstelle von zwei über die schlitzartige Öffnung 15 der Kammer 8 zusammengefügten Rolladenprofilen 1 nach der Erfindung. Wie aus Fig. 2 hervorgeht, bilden die Tropfnase 5 und die zugehörige Außenschulter 3 dabei einen labyrinthartigen Spalt 16, der aufgrund seiner Gestaltung einen Lichteinfall nach innen auch bei nicht völlig geschlossenem Rolladen bzw. bei Unebenheiten über die Länge des Rolladenprofils 1 verhindert.

Im Gegensatz zu einem herkömmlichen Rolladenprofil ist bei dem erfindungsgemäßen Rolladenprofil 1 der untere Teil 6 der Außenschulter 3 weitaus niedriger als die Innenschulter 4. Außerdem ist die Spitze 7 der Tropfnase 5 wesentlich weiter heruntergezogen als bei dem bekannten Rolladenprofil und sie ist wesentlich niedriger angeordnet als die Unterseite 9 des Kammerhakens 8.

Bei herabgelassenem Rolladen ist durch diese Ausgestaltung von Tropfnase 5 und Außenschulter 3 jeglicher Lichteinfall ausgeschlossen und darüber hinaus ein Luftdurchlaß wesentlich erschwert; deshalb weist ein aus erfindungsgemäßen Rolladenprofilen 1 zusammengefügter Rolladen auch eine bessere Wärmedämmung auf als herkömmliche Rolladenprofile.

Ein weiterer Vorteil der erfindungsgemäßen Ausbildung von Tropfnase 5 und Außenschulter 3 besteht in der relativ großen Stabilität, die der Rolladen im herabgelassenen Zustand aufweist. Wie aus Fig. 3 hervorgeht, in der eine Schnittdarstellung durch zwei miteinander verbundenen Rolladenprofilen 1 im geschlossenen Zustand gezeigt ist, entsteht bei herabgelassenem Rolladen eine Dreipunkt-Auflage an dem mit A, B, C markierten Stellen zwischen benachbarten Rolladenprofilen 1, und zwar ein Zweipunkt-Kontakt A, B im Bereich von Tropfnase 5 und höckerförmigen Außenschulter 3 sowie ein zusätzlicher Kontakt C zwischen Unterseite 9 des Kammerhakens 8 und Innenschulter 4.

## Patentansprüche

1. Rolladenprofil, bei dem ein oberer Haken, der im Hakenstiel Licht- bzw. Lüftungsschlitze aufweist, in eine Außen- und eine Innenschulter übergeht, und bei dem eine Kammer die aus einer Tropfnase und einem Kammerhaken gebildet wird, vorgesehen ist, **dadurch gekennzeichnet**, daß die Außenschulter (3) höckerförmig ausgebildet und die Tropfnase (5) in ihrem unteren Bereich entsprechend der höckerförmig ausgebildeten Außenschulter (3) konkav mit der Außenschulter (3) einen labyrinthartigen Spalt (16) bildend gestaltet und auf die äußere Form der zugeordneten Außenschulter (3) abgestimmt ist, und daß der untere Teil (6) der Außenschulter (3) weitaus niedriger als die Innenschulter (4) ist sowie die Spitze (7) der Tropfnase (5) wesentlich niedriger als die Unterseite (9) des Kammerhakens (8) angeordnet ist.

## Claims

1. Roller-shutter profile, in which an upper hook having light or ventilation slits in the hook shank merges into an outer and an inner shoulder, and in which a chamber formed from a drip nose and from a chamber hook is provided, characterised in that the outer shoulder (3) is made hump-shaped, and the drip nose (5) is designed concavely in its lower region in conformity with the hump-shaped outer shoulder (3), so as to form with the outer shoulder (3) a labyrinth-like gap (16), and is coordinated with the outer shape of the associated outer shoulder (3), and in that the lower part (6) of the outer shoulder (3) is arranged much lower than the inner shoulder (4) and the tip (7) of the drip nose (5) is arranged substantially lower than the underside (9) of the chamber hook (8).

## Revendications

1. Profilé pour un volet roulant, dans lequel un crochet supérieur, qui possède, dans sa tige, des fentes de passage de la lumière ou des fentes d'aération, se prolonge par un épaulement extérieur et par un épaulement intérieur, et dans lequel il est prévu une chambre qui est formée par rejeteau et par un crochet définissant une chambre, caractérisé par le fait que l'épaulement extérieur (3) est réalisé sous la forme d'un bossage et que le rejeteau (5) est conformé, dans sa partie inférieure, avec une forme concave qui correspond à l'épaulement extérieur en forme de bossage (3), en formant avec l'épaulement extérieur (3) une fente en forme de labyrinthe (16) et est adapté à la forme extérieure de l'épaulement extérieur associé (3), et que la partie inférieure (6) de l'épaulement extérieur (3) est située à un niveau nettement plus bas que l'épaulement intérieur (4), et que la pointe (7) du rejeteau (5) est située à un niveau nettement plus bas que la face inférieure (9) du crochet définissant une chambre (8).
